# EUROPÄISCHE PATENTSCHRIFT

(11) **EP 0 847 949 B1**
(45) Veröffentlichungstag und Bekanntmachung des Hinweises auf die Patenterteilung: **05.09.2001**
(21) Anmeldenummer: 97122100.7
(22) Anmeldetag: 03.05.1994
(51) Int. Cl.: B65H 33/02

(54) **Einrichtung zur Bildung eines sich senkrecht zu den stehend aneinandergereihten Druckbogen erstreckenden Stapels**
Device for forming a stack of printed sheets, where these are piled on the edge
Dispositif pour empiler un chant de feuilles imprimées

(30) Priorität: 07.05.1993 CH 141493
(43) Veröffentlichungstag der Anmeldung: 17.06.1998
(62) Teilanmeldung aus: 94810252.0
(73) Patentinhaber: GRAPHA-HOLDING AG, 6052 Hergiswil (CH)
(72) Erfinder: Röösli, Hanspeter, 6252 Dagmersellen (CH)

(56) Entgegenhaltungen:
- WO-A-92/21599
- CH-A- 607 979
- DE-A- 3 513 353
- US-A- 4 172 531
- US-A- 4 772 003

## Beschreibung

Die Erfindung betrifft eine Einrichtung zur Bildung eines sich senkrecht zu den stehend aneinandergereihten Druckbogen erstreckenden Stapels nach dem Oberbegriff des Patentanspruchs 1.

Bei einer derartigen bekannten Einrichtung (WO92/21599), die insbesondere zur Bildung von Stapeln von Briefumschlägen dient, werden die Briefumschläge von einer Ablegevorrichtung mit Fächerscheiben vereinzelt dem hinteren Ende des sich auf der Stapelauflage bildenden Stapels zugeführt. Wenn der sich bildende Stapel die gewünschte Größe erreicht hat, werden die beiden Stützelemente, die hinter dem hinteren Ende des sich bildenden Stapels in einer Bereitschaftsstellung aneinanderliegend und mit ihren freien Enden etwas über die Stapelauflage hinausragend verharren, schnell an den das hintere Ende des Stapels bildenden Briefumschlag heranbewegt, so daß sie zwischen dem hinteren Ende des Stapels und dem anschließend zugeführten nächsten Briefumschlag zu liegen kommen. Dabei gelangen zunächst nur die oberen Enden der beiden Stützelemente zwischen den fertigen Stapel und den sich neu bildenden Stapel. Danach bewegen sich die beiden Stützelemente nach oben und dringen dadurch immer tiefer zwischen die sich stapelnden Briefumschläge ein. Gleichzeitig folgen die Stützelemente der Bewegungsrichtung der Stapel. Auf diese Weise dienen die Stützelemente gleichzeitig zur Einleitung der Stapeltrennung als auch zur nachfolgenden Abstützung der getrennten Stapel im weiteren Verlauf der Verarbeitung.

Bei einer anderen bekannten Einrichtung (AT-B-393 820) wird die Trennvorrichtung von oben her in den auf der Stapelauflage anwachsenden Stapel eingetrieben, wobei die Trennvorrichtung schneidenförmig ausgebildet ist, damit sie zwischen die in dem Stapel mit einem bestimmten Druck in dichter gegenseitiger Anlage gehaltenen Druckbogen eindringen kann. Bei diesem Eintreibevorgang kann jedoch zumindest bei empfindlichem Druckbogenmaterial die Gefahr von Beschädigungen nicht ausgeschlossen werden.

Bei einem mit der Bezeichnung 327 unter der Marke Müller Martini bekannten Stangenausleger oder Einrichtung zur Bildung eines Stapels stehend aneinanderliegender Druckbogen (Firmenprospekt Müller Martini "Der Stangenausleger 327 - Automatisierung im mittleren Leistungsbereich", Druckdatum 4.86) werden letztere in Teilschuppenströmen, entsprechend der Länge eines zu bildenden Stapels, in senkrechter Förderrichtung einer Auflage aus zwei parallelen, endlos umlaufenden Ketten zugeführt. Der sich durch eine aus umlaufenden Bändern und der horizontal angetriebenen Auflage bildende Stapel wird an seiner Vorderseite wie an seiner Rückseite durch jeweils eine an Stützelementen der Kette anliegende Endplatte begrenzt. In dieser relativ losen Form wird der Stapel in Richtung seiner Erstreckung zwischen zwei Zangenteile einer Presse versetzt, welche den Stapel von den Enden aus zusammenpreßt und anschließend zur Umreifung seitlich verlegt.

Bei einer anderen bekannten Einrichtung der Bezeichnung 244 wird der auf den umlaufenden Ketten gebildete Stapel durch eine Preßzange von den Ketten zusammengepreßt, abgehoben und in gepreßtem Zustand zur Umreifung seitlich verschoben.

Die Bildung der stangenartigen Stapel ist bei diesen Einrichtungen an die Teilung der den Stapel aufnehmenden Ketten gebunden, d. h. auch, daß eine Änderung der Stapellänge nur beschränkt und mit relativ hohem Arbeitsaufwand möglich ist. Überdies sind mehrere, diskontinuierliche Arbeitsschritte erforderlich, die in verschiedenen Richtungen und Ebenen durchzuführen sind.

Der Erfindung liegt die Aufgabe zugrunde, eine Einrichtung der eingangs genannten Art zu schaffen, die wenig Raum beansprucht und mit der die in Schuppenströmen zugeführten Druckbogen unterbrechungsfrei in Stapel überführt werden können.

Erfindungsgemäß wird diese Aufgabe durch das Kennzeichen des Patentanspruchs 1 gelöst. Vorteilhafte weitere Ausgestaltungen ergeben sich aus den Unteransprüchen.

In der folgenden Beschreibung wird ein Ausführungsbeispiel der Erfindung unter Bezugnahme auf die Zeichnung näher erläutert. Hierin zeigen:
- Fig. 1: eine schematische Seitenansicht einer Einrichtung zur Bildung eines Stapels von Druckbogen,
- Fig. 2: eine vergrößerte schematische Darstellung der Einrichtung gemäß Fig. 1 im Beschickungsbereich der Stapelauflage,
- Fig. 3: eine der Beschickung nach Fig. 2 folgende Stapelbildungssituation,
- Fig. 4: eine gegenüber Fig. 3 fortgeschrittene Stapelbildungssituation,
- Fig. 5: einen weiteren Arbeitsschritt der Stapelbildung,
- Fig. 6: einen vergrößerten Querschnitt durch die erfindungsgemäße Einrichtung und
- Fig. 7: einen vergrößerten Längsschnitt durch die erfindungsgemäße Einrichtung.

Fig. 1 zeigt die erfindungsgemäße Einrichtung 1 zur Bildung eines sich senkrecht zu den stehend aneinandergereihten Druckbogen erstreckenden Stapels.

Die Druckbogen werden beim vorliegenden Beispiel über eine Fördervorrichtung 2, nachdem sie zuvor zentriert bzw. ausgerichtet und anschließend der vorhandene Falz nachgepreßt worden sind, in Form eines Schuppenstromes oder von sich folgenden Teilschuppenströmen, welche die Länge des herzustellenden Stapels bestimmen, in etwa senkrechter Richtung von oben einer horizontalen Stapelauflage 3 zugeführt. Dabei werden die Druckbogen bei mehrblättriger Ausführung mit dem Falz voraus auf der Stapelauflage 3 etwa senkrecht abgesetzt und an einem sich am Ende der Fördereinrichtung 2 befindenden, verschiebbaren Tragwerk 4, welches eine das vordere Ende des Stapels bildende Endplatte 5 trägt, auf der Stapelauflage 3 stapelbildend aufgestaut, wobei das Tragwerk 4 an einer sich entlang der Stapelauflage 3 parallel erstreckenden Führungsanordnung 6 mit der Geschwindigkeit des Stapelaufbaus angetrieben ist. In Fig. 2 ist auf diese Situation hingewiesen.

Eine neben dem Förderende der Fördervorrichtung 2 außerhalb der wirksamen stapelauflage 3 aktivierbare Trennvorrichtung 8 wird zwischen zwei der zugeführten Druckbogen eingelegt, sobald sich der vordere der beiden bestimmten Druckbogen wenigstens annähernd auf der Stapelauflage 3 befindet. Dieser Vorgang erfolgt durch ein Versetzen der Trennvorrichtung 8 in Richtung der Stapelbildung und kann hinsichtlich Zuverlässigkeit begünstigt werden, wenn vor dem Förderende der Fördervorrichtung 2 der Schuppenstrom durch eine Lückenbildungsvorrichtung in Teilschuppenströme unterbrochen wird oder zwischen zwei Druckbogen der Abstand vergrößert wird.

D. h. es ist zu beachten, daß das Maß der die Stapelauflage 3 überstehenden Trennelemente 9 geringer ist als der Schuppenabstand zweier Druckbogen.

Die Trennvorrichtung 8 ist paarweise mit Abstand quer zur Richtung der Stapelbildung angeordnet, und jede Trennvorrichtung 8 weist wiederum zwei aus einem Trenn- 9 und einem Stützelement 10 gebildete Teilpaare auf, die längs der Stapelauflage sich spiegelbildlich gegenüberliegend angeordnet sind.

Das Einlegen der Trennvorrichtung 8 zwischen zwei Druckbogen erfolgt mit aneinander anliegenden Teilpaaren und hochgestellten Trennelementen 9, worauf wenigstens im unteren Bereich der gestapelten Druckbogen die Bildung einzelner Stapel entsteht.

Im Verlauf der weiteren Stapelbildung werden die Trennelemente 9 einen größeren Spalt in dem Stapel 7 bildend voneinander entfernt. Daraufhin werden die die Trennelemente 9 begleitenden Stützelemente 10 in den Spalt eingefahren, so weit, daß sie das entstehende hintere Ende des vorauslaufenden, von dem vorderen Ende des folgenden Stapels 7 stützend trennen können. Fig. 3 zeigt die Trenn- 9 und Stützelemente 10 (hilfsweise) seitlich versetzt, obschon sie quer zur Stapelbewegungsrichtung etwa fluchtend angeordnet sind.

Bei ausgestoßenen Stützelementen 10 werden die Trennelemente 9 aus dem Stapel 7 zurückgezogen, wie dies in Fig. 4 veranschaulicht ist. Während die hinteren Stützelemente 10 das vordere Ende eines sich erneut bildenden Stapels begrenzen, folgen die vorderen Stützelemente 10 an der Rückseite des vollständigen Stapels 7.

Wie Fig. 1 veranschaulicht, kann die Stapelauflage 3 wenigstens im vorderen Bereich des Stapelbildungsabschnittes durch in Stapelbildungsrichtung endlos angetriebene Bänder 45 ausgebildet sein, so daß eine wahlweise Vorverdichtung des Stapels 7 erzielt werden kann.

Der Antrieb der Bänder 45 kann sowohl unabhängig wie auch abhängig von der Stapelbildungsgeschwindigkeit erfolgen.

Nach einer auf der Stapelauflage 3 zurückgelegten Wegstrecke wird mit einem weiteren Tragwerk 11, das ebenso wie Tragwerk 4 auf der Führungsanordnung 6 verschoben wird, eine das hintere Ende des vorauslaufenden Stapels 7 bildende Endplatte 12 aus einem seitlichen Magazin 13 gehoben und hinter den Stapel 7 etwa an den Stützelementen 10 anlehnend eingebaut. Sodann können die Stützelemente 10 unterhalb die Stapelauflage 3 abgesenkt werden, worauf der Stapel 7 mit der Rückseite an der Endplatte 12 anliegt. In Fig. 4 ist das vorläufige Anheben der Endplatte 12 aus einem Plattenmagazin 13 auf etwa die Höhe der Stapelauflage 3 dargestellt.

In der Zwischenzeit wird nach einem Weitertransport der Stapel 7 durch die ihn transportierenden Tragwerke 4 und 11 auf der Stapelauflage 3 zusammengepreßt und anschließend in einer am Ende der Stapelauflage 3 angeordneten Umreifungsvorrichtung 14 abgebunden (siehe Fig. 1).

Der gebundene Stapel 7 wird sodann mit Hilfe der Tragwerke 4 und 11 auf eine seitliche Transportvorrichtung versetzt.

Anschließend werden die Tragwerke 4 und 11 an der Führungsanordnung 6 in den Bereich eines neuerlich anwachsenden Teilstapels zurückverschoben. Die Tragwerke 4 und 11 haben inzwischen eine an ihrer dem Magazin 13 zugewendeten Seite für das vordere Ende des sich in Produktion befindenden Stapels 7 bestimmte Endplatte 5 aufgenommen und verlegen diese an die Vorderseite des sich kontinuierlich bildenden Stapels 7.

Fig. 5 vermittelt den letzten Arbeitsschritt, bei dem die Endplatte 5 quer zur Stapelauflage 3 vor den Teilstapel versetzt wird, so daß unmittelbar anschließend die Stützelemente 10 an der Vorderseite des Teilstapels unter die Stapelauflage 3 abgesenkt werden.

Danach wird Tragwerk 11 in die Endplattenentnahmeposition des Endplattenmagazins 13 zurückgefahren.

Es ist nachzutragen, daß die Tragwerke 4, 11 jeweils ein über bzw. von der Stapelauflage 3 seitlich versetzbares Druckplattenpaar 15, 16, 17, 18 aufweisen, von denen jeweils die dem Endplattenmagazin 13 zugewendeten Druckplatten 15, 17 zusätzlich für die Entnahme resp. den Einbau der Endplatten 12 in den Stapel bestimmt sind.

Fig. 6 zeigt ein Ausführungsbeispiel nach der erfindungsgemäßen Einrichtung 1, insbesondere die Führungsanordnung 6 sowie die Antriebs- und Betätigungsorgane.

Die Führungsanordnung 6 besteht u. a. aus zwei sich parallel gegenüberliegenden, in Richtung Stapelbildung verlaufenden, an einem Maschinenständer oder -gestell befestigten kulissenförmigen Führungsschienen 19, 20, an denen die Tragwerke 4 und 11 fahrbar gelagert sind. Zu diesem Zweck ist ein tischförmiger Support 21 vorgesehen, an dem die Antriebs- und Betätigungsorgane befestigt sind. Ein jeweils am Support 21 angeschraubter Adapter 22 weist einen Lagerzapfen 23 auf, an dem eine in die Führungsschiene 20 eingreifende Rolle 24 dreht.

Die oberhalb der Stapelauflage 3 zu dieser parallel verlaufende Führungsanordnung 6 für die Tragwerke 4, 11 gilt ebenso als Aufhängevorrichtung der Antriebs- und Betätigungsorgane der erfindungsgemäßen Einrichtung.

Die Führungsanordnung 6 weist wenigstens annähernd die Länge der Produktionsstrecke eines Stapels vom Auftreffen des Schuppenstromes auf der Stapelauflage 3 bis zum fertigen Stapel 7 am Ende einer Presse 25 auf. Die Supports 21 der Tragwerke 4, 11 überstehen seitlich die Stapelauflage 3 und weisen an ihrer Unterseite eine quer zur Bewegungsrichtung der Tragwerke 4, 11 sich erstreckende Führungsstange 26 auf, die an beiden seitlichen Supportenden befestigt ist. An der Führungsstange 26 jeden Tragwerks 4, 11 sind jeweils zwei nach unten ragende Zangenteile 27, 28 seitenverschiebbar gelagert, wobei die seitliche Bewegungsstrecke eines Zangenteils 27, 28 etwa von der senkrechten Ebene in der Längsmittelachse der Stapelauflage 3 bis an den seitlichen Rand des Supports 21 bemessen ist. Hierbei ist der dem Zangenteil 28 zur Entnahme der Endplatte 12 aus dem Magazin 13 zugeordnete Führungsstangenabschnitt länger ausgebildet.

Die seitliche Verschiebung der Zangenteile 27, 28 an der Führungsstange 26 erfolgt über ein Zugmittelgetriebe 29, das antriebsseitig mit einem Motor 30 verbunden ist. Das Zugmittelgetriebe 29 besteht aus jeweils einem Antriebsrad 31 an der Motorwelle und einem an dem Zangenteil 27, 28 gelagerten Zahnrad 32, die um senkrechte Achsen rotieren und durch einen Zahnriemen 33 antriebsverbunden sind.

Selbstverständlich könnten anstelle eines Getriebemotors 30 und Zugmittelgetrieben 29 zum seitlichen Antrieb der Zangenteile wenigstens teilweise pneumatische oder hydraulische Betätigungsmittel wie Kolben-Zylinder-Einheiten eingesetzt werden, sofern sie sich für einen Synchronantrieb eignen.

Die Stabilisierung der Zangenteile 27, 28 hinsichtlich der einen Stapel bildenden Bewegungsrichtung wird - wie in Fig. 7 näher gezeigt - durch einen an einem mit dem Zangenteil 27, 28 verbundenen, am freien Ende eine in eine Führungskulisse 34 eingreifende Laufrolle 35 aufweisenden Ausleger 36 erzielt, wobei die Führungskulisse 34 an der Unterseite des Supports 21 an dessen quer zur Stapelbewegungsrichtung verlaufenden Seite befestigt ist. Die Querführung der Zangenteile 27, 28 wird durch deren (lösbare) Befestigung an dem an der Führungsstange 26 verschiebbar gelagerten Ausleger 36 erreicht. An der Führungsanordnung 6 sind zur Produktion von Stapeln 7 insgesamt vier der eben als möglich beschriebenen Antriebseinheiten für die seitliche Bewegung der Zangenteile 27, 28, d. h. jeweils zwei Antriebseinheiten für ein Tragwerk 4, 11, vorgesehen.

Aufgrund des bei einer einfachen Umreifung zwischen den Zangenteilen 27, 28 hindurchzuführenden Bandes sind die einzelnen Zangenteile 27, 28 oberhalb des strichpunktiert angedeuteten Stapels 7 durch benachbarte Ausnehmungen ausgebildet, die einen Freiraum 43 für die obere Bandführung 44 bilden.

Fig. 6 vermittelt die seitlichen Endpositionen der Zangenteile 27, 28 einerseits mit ausgezogenem Strich in der Stapelbildungsstellung (innen) und andererseits strichpunktiert in der Rücklaufstellung eines Tragwerkes 4, 11 (außen), wobei Zangenteil 28 in der seitlich versetzten Lage zur Aufnahme von Endplatten 12 aus dem Endplattenmagazin 13 eine weiter entfernte Seitenlage aufweist.

Der Längsantrieb der Tragwerke 4, 11 oberhalb der Stapelbildung erfolgt gemäß Fig. 6 durch einen liegend angeordneten Getriebemotor 37, der auf dem Support 21 befestigt ist und durch ein Antriebsritzel 38 mit einer an der Führungsschiene 19 befestigten Zahnstange 39 kämmt.

Eine Verlängerung 42 der das Antriebsritzel 38 tragenden Welle 41 des Getriebes 40 verbindet das nicht dargestellte gegenüberliegende Antriebsritzel mit der spiegelbildlich angeordneten Führungsschiene 20 über eine gleiche Zahnstange 39.

Die übrigen konstruktiven Details werden dem Fachmann durch die Figuren 6 und 7 vermittelt.

Gemäß Fig. 1 ist dem Stapelbildungsabschnitt an der Stapelauflage 3 eine Umreifungseinrichtung 14 nachgeschaltet, die zwischen den Zangenteilen 27, 28 einen etwa in der Längsachse des Stapels 7 verlaufenden Abschnitt einer Bandführung 44 aufweist, wobei der vordere senkrechte Bandführungsabschnitt 46 zum Durchtritt des Stapels in die Umreifungseinrichtung 14 absenkbar ausgebildet ist. Das Umreifungsband 47 wird einer Trommel 48 entnommen und von unten über eine den Stapel 7 umgebende Führung angelenkt sowie an den Enden verschweißt.

Mit der vorliegenden Einrichtung 1 kann der gebildete Stapel 7 ein- oder mehrfach umreift werden, eine Möglichkeit, die über die Steuerung der Tragwerke 4, 11 und Druckplatten 15 bis 18 vorzunehmen ist.

## Patentansprüche

1. Einrichtung zur Bildung eines sich senkrecht zu den stehend aneinandergereihten Druckbogen erstreckenden Stapels (7), bestehend aus einer die Druckbogen einer etwa horizontalen, zur Stapelbildung ausgebildeten Stapelauflage (3) zuführenden Fördervorrichtung (2) und einer zur Bildung eines Stapels (7) zwischen zwei Druckbogen eingreifenden, wenigstens zweiteiligen Trennvorrichtung (8), die an dem Eintrittsende der Stapelauflage (3) mit den beiden Teilen aneinanderliegend unten in den zugeführten Schuppenstrom oder zwischen zwei zugeführte Teilschuppenströme einlegbar ist und deren in Richtung Stapelbildung vorauslaufender Teil dem hinteren Ende eines gebildeten Stapels (7) zugeordnet sowie mit einem dem hinteren Ende zugeordneten, anheb- und absenkbaren Stützelement (10) versehen ist und deren nachlaufender Teil dem vorderen Ende eines nachfolgenden Stapels (7) zugeordnet sowie mit einem dem vorderen Ende zugeordneten, anheb- und absenkbaren Stützelement (10) versehen ist, **dadurch gekennzeichnet**, daß die Druckbogen in Form eines Schuppenstromes oder sich folgender Teilschuppenströme senkrecht von oben der Stapelauflage (3) zugeführt werden und die Teile der Trennvorrichtung (8) jeweils dem hinteren Ende bzw. vorderen Ende zweier sich folgender Stapel (7) zugeordnete, anheb- und absenkbare Trennelemente (9) aufweisen, die beim Einlegen der Trennvorrichtung (8) in ihrer angehobenen Stellung angeordnet sind und bei in ihre angehobene Stellung ausgefahrenen Stützelementen (10) in ihre abgesenkte Stellung zurückgezogen werden.

2. Einrichtung nach Anspruch 1, **dadurch gekennzeichnet**, daß das Einlegen der Trennvorrichtung (8) erfolgt, sobald sich der vordere der beiden Druckbogen wenigstens annähernd auf der Stapelauflage (3) befindet.

3. Einrichtung nach Anspruch 2, **dadurch gekennzeichnet**, daß die Trennvorrichtung (8) zum Einlegen in Richtung der Stapelbildung versetzt wird.

4. Einrichtung nach einem der Ansprüche 1 bis 3, **dadurch gekennzeichnet**, daß der in den Stapel (7) eindringende Abschnitt eines Trennelementes (9) kürzer als der Schuppenabstand zweier Druckbogen ausgebildet ist.

5. Einrichtung nach einem der Ansprüche 1 bis 4, **dadurch gekennzeichnet**, daß der vorauslaufende Teil (9, 10) der Trennvorrichtung (8) von dem nachlaufenden Teil (9, 10) entfernbar ausgebildet ist.

6. Einrichtung nach einem der Ansprüche 1 bis 5, **dadurch gekennzeichnet**, daß die Trennvorrichtung (8) aus einer sich vor dem Eintrittsende der Stapelauflage (3) befindenden Ruhelage entlang des Stapelbildungsabschnittes und zurück antreibbar ausgebildet ist.

7. Einrichtung nach einem der Ansprüche 1 bis 6, **dadurch gekennzeichnet**, daß die Trennvorrichtung (8) synchron zur Stapelbildung angetrieben ist.

8. Einrichtung nach einem der Ansprüche 1 bis 7, **dadurch gekennzeichnet**, daß eine entlang der zur Stapelbildung ausgebildeten Stapelauflage (3) angeordnete, die Länge eines Stapels durch endseitig eingeführte Endplatten (5) bildende Einschubvorrichtung und eine nachgeschaltete, den Stapel (7) verdichtende, zangenartige Presse (25), welcher eine Umreifungsvorrichtung (14) zugeordnet ist, vorgesehen ist, wobei oberhalb der sich in den Wirkbereich der Presse (25) erstrekkenden Stapelauflage (3) eine Führungsanordnung (6) zweier verschiebbar angetriebener, entlang des Stapelbildungsabschnittes als Einschubvorrichtung der Endplatten (5, 12) des Stapels (7) zugeordneter Tragwerke (4, 11) vorgesehen ist, welche Tragwerke (4, 11) förderwirksam und auf dem anschließenden, zur Umreifung bestimmten Abschnitt der Stapelauflage (3) als die den Stapel (7) in Erstreckungsrichtung verdichtende Presse (25) versetzbar ausgebildet sind.

9. Einrichtung nach Anspruch 8, **dadurch gekennzeichnet**, daß die Stapelauflage (3) wenigstens im vorderen Bereich des Stapelbildungsabschnittes durch in Stapelbildungsrichtung endlos antreibbare Bänder (45) ausgebildet ist.

10. Einrichtung nach Anspruch 8 oder 9, **dadurch gekennzeichnet**, daß die Tragwerke (4, 11) zur Aufnahme von die Enden eines Stapels (7) bildenden, seitlich von dem Stapelbildungsabschnitt in einem Plattenmagazin (13) lagernden Endplatten (5, 12) ausgebildet sind.

11. Einrichtung nach einem der Ansprüche 8 bis 10, **dadurch gekennzeichnet**, daß die als Einschubvorrichtung der Endplatten (5, 12) ausgebildeten Tragwerke (4, 11) über der an der Stapelauflage (3) gebildeten Stapeloberkante quer verschiebbar angetriebene Druckplatten (15 bis 18) aufweisen.

12. Einrichtung nach Anspruch 11, **dadurch gekennzeichnet**, daß den Tragwerken (4, 11) zwei Druckplatten (15, 16; 17, 18) zugeordnet sind, die an Führungsstangen (26) angeordnet und mittels eines Antriebsorgans (30) seitlich der Stapelauflage (3) versetzbar sind.

13. Einrichtung nach Anspruch 12, **dadurch gekennzeichnet**, daß die Druckplatten (15 bis 18) wahlweise mechanisch, pneumatisch, hydraulisch oder elektrisch antreibbar ausgebildet sind.

14. Einrichtung nach Anspruch 12, **dadurch gekennzeichnet**, daß die Druckplatten (15, 16; 17, 18) an der Unterseite eines in der Führungsanordnung (6) gelagerten Supports (21) befestigt sind.

15. Einrichtung nach einem der Ansprüche 8 bis 14, **dadurch gekennzeichnet**, daß die Führungsanordnung (6) zwei zur Richtung der Stapelbildung sich gegenüberliegend verlaufende, die Tragwerke (4, 11) aufnehmende Führungsschienen (19, 20) aufweist.

16. Einrichtung nach Anspruch 15, **dadurch gekennzeichnet**, daß mit wenigstens einer Führungsschiene (19, 20) eine Zahnstange (39) verbunden ist, die mit einem Antriebsritzel (38) eines an dem Tragwerk (4, 11) befestigten Getriebemotors (37, 40) kämmt.

17. Einrichtung nach Anspruch 16, **dadurch gekennzeichnet**, daß an den Führungsschienen (19, 20) jeweils eine Zahnstange (39) vorgesehen ist, deren zugeordnete Antriebsritzel (38) an einer gemeinsamen Welle (41) befestigt sind.

18. Einrichtung nach einem der Ansprüche 8 bis 17, **dadurch gekennzeichnet**, daß die Tragwerke (4, 11) in Richtung der Stapelbildung einzeln antreibbar ausgebildet sind.

19. Einrichtung nach einem der Ansprüche 8 bis 18, **dadurch gekennzeichnet**, daß diese zur Einfach- oder Mehrfachumreifung eines Stapels (7) ausgebildet ist.

## Claims

1. Device for forming a stack (7) which extends vertically to printed sheets piled on edge, comprising a conveying device (2) which delivers printed sheets to a stack support (3) which is arranged approximately horizontally and designed for forming a stack, and an at least two part separating device (8) which engages between two printed sheets for the purpose of forming a stack (7) and which is insertible at the entry end of the stack support (3) with both parts adjacent to each other at the bottom into the delivered flow of scales or between two delivered partial scale flows, and the portion leading in the direction of stack forming is associated with the rear end of an established stack (7), and with a support element (10) which is associated with the rear end of a support element (10) which can be lifted and lowered and the trailing part of which is associated with the front end of a following stack (7), as well as with a support element (10) which is associated with the front end and which can be lifted and lowered, **characterised in that** the printed sheets are in the form of a scale flow or successive partial scale flows delivered perpendicularly from the top of the stack support (3), and the parts of the separating device (8) comprise separating elements (9) which are associated respectively with the rear end or the front end of two successive stacks (7) and which can be lifted and lowered and which are on insertion of the separating device (8) arranged in their elevated position and retracted into their lowered position with the support elements (10) extended into their elevated position.

2. Device according to Claim 1, **characterised in that** the separating device is inserted (8) as soon as the forward most printing sheet is at least virtually on the stack support (3).

3. Device according to Claim 2, **characterised in that** the separating device (8) is transposed for insertion in direction of the stack formation.

4. Device according to one of Claims 1 to 3, **characterised in that** the section of a separating element (9) which enters into the stack (7) is shorter than the scale gap of two printed sheets.

5. Device according to one of Claims 1 to 4, **characterised in that** the leading portion (9, 10) of the separating device (8) is designed to be removable from the trailing portion (9, 10).

6. Device according to one of Claims 1 to 5, **characterised in that** the separating device (8) is designed to be driven from an idling position located in front of the entry end of the stack support (3) along the stack forming section and back.

7. Device according to one of Claims 1 to 6, **characterised in that** the separating device (8) is driven synchronously with the forming of stacks.

8. Device according to one of Claims 1 to 7, **characterised in that** a feeding device is provided, which is arranged along the stack support (3) designed for stack forming and which establishes the length of a stack by endsidedly inserted end plates (5), and a downstream pincerlike press (25) is provided, which compresses the stack (7) and which is associated with a strapping device (14), and above the stack support (3), which extends into the operational area of the press (25), is provided a guide arrangement (6) of two support structures (4, 11), which are transposably driven and associated along the stack forming section as feed device of the end plates (5, 12) of the stack (7), and these support structures (4, 11) are designed to be effectively conveying and on the downstream section of the stack support (3), which is intended for strapping, as a press (25) which compresses the stack (7) in the direction of extension.

9. Device according to Claim 8, **characterised in that** the stack support (3) is at least in the front area of the stack forming section established by belts (45) which are continuously driven in the direction of stack forming.

10. Device according to Claim 8 or 9, **characterised in that** the support structures (4, 11) are designed to accommodate the end plates (5, 12) which form the ends of a stack (7) stored laterally from the stack forming section in a plate magazine (13).

11. Device according to one of Claims 8 to 10, **characterised in that** the support structures (4, 11), which are designed as inserting device of the end plates (5, 12), comprise above the top edge of a stack established on stack support (3) pressure plates (15 to 18) which are driven in a transversely transposable manner.

12. Device according to Claim 11, **characterised in that** the support structures (4, 11) are associated with two pressure plates (15, 16; 17, 18) which are arranged on guide bars (26) and transposable laterally to the stack support (3) by means of a drive element (30).

13. Device according to Claim 12, **characterised in that** the pressure plates (15 to 18) can be chosen to be mechanical, pneumatic, hydraulic or electrically driven.

14. Device according to Claim 12, **characterised in that** the pressure plates (15, 16; 17, 18) are attached to the bottom side of a support (21) which is accommodated in the guide arrangement (6).

15. Device according to one of Claims 8 to 14, **characterised in that** the guide arrangement (6) comprises two guide rails (19, 20), which extend oppositely relative to the direction of stack forming and which accommodate the support structures (4, 11).

16. Device according to Claim 15, **characterised in that** connected to at least one guide rail (19, 20) is a toothed rod (39) which meshes with a drive pinion (38) of a geared motor (37, 40) which is attached to the support structure (4, 11).

17. Device according to Claim 16, **characterised in that** on the guide rails (19, 20) is provided a respective toothed rod (39) the associated drive pinions (38) of which are mounted on a common shaft (41).

18. Device according to one of Claims 8 to 17, **characterised in that** the support structures (4, 11) are designed to be individually drivable in the direction of stack forming.

19. Device according to one of Claims 8 to 18, **characterised in that** it is designed for single and multiple strapping of a stack (7).

## Revendications

1. Dispositif pour former une pile (7) s'étendant perpendiculairement aux feuillets imprimés rangés côte à côte sur leur chant, qui est composé d'un convoyeur (2) amenant les feuillets imprimés vers un support d'empilage (3) approximativement horizontal qui est conçu pour former une pile, et d'un dispositif de séparation (8) au moins en deux parties venant se placer entre deux feuillets imprimés pour former une pile (7), qui peut être inséré dans le bas de la série de feuillets disposés en écailles qui est amenée ou entre deux séries de feuillets disposés en écailles, à l'extrémité d'entrée du support d'empilage (3), en ayant ses deux parties appliquées l'une contre l'autre, et dont la partie avant par rapport au sens d'empilage est associée à l'extrémité arrière d'une pile formée (7) et est munie d'un élément de support (10) pouvant être levé et abaissé associé à l'extrémité arrière, et dont la partie arrière est associée à l'extrémité avant d'une pile suivante (7) et est munie d'un élément de support (10) pouvant être levé et abaissé associé à l'extrémité avant, **caractérisé en ce que** les feuillets imprimés alimentent verticalement par le haut le support d'empilage (3) sous la forme d'une série de feuillets disposés en écailles ou de plusieurs séries de feuillets disposés en écailles successives, et en ce que les parties du dispositif de séparation (8) présentent chacune des éléments de séparation (9) pouvant être levés et abaissés et associés respectivement à l'extrémité arrière et avant de deux piles successives (7), qui, lors de la mise en place du dispositif de séparation (8), se trouvent dans leur position haute et qui, tandis que les éléments de support (10) sont déployés, sont ramenés dans leur position basse.

2. Dispositif selon la revendication 1, **caractérisé en ce que** le dispositif de séparation (8) est mis en place dès que celui des deux feuillets qui est situé à l'avant se trouve au moins approximativement sur le support d'empilage (3).

3. Dispositif selon la revendication 2, **caractérisé en ce que**, pour être mis en place, le dispositif de séparation (8) est déplacé vers l'endroit où sera formée la pile.

4. Dispositif selon l'une des revendications 1 à 3, **caractérisé en ce que** la partie d'un élément de séparation (9) qui pénètre dans la pile (7) est réalisée plus courte que l'écart entre deux feuillets imprimés disposés en écailles.

5. Dispositif selon l'une des revendications 1 à 4, **caractérisé en ce que** la partie avant (9, 10) du dispositif de séparation (8) est réalisée de manière à pouvoir être éloignée de la partie amère (9, 10).

6. Dispositif selon l'une des revendications 1 à 5, **caractérisé en ce que** le dispositif de séparation (8) est réalisé de manière à pouvoir être mû le long du tronçon d'empilage à partir d'une position de repos dans laquelle il se trouve devant l'extrémité d'entrée du support d'empilage (3), puis revenir à la position de départ.

7. Dispositif selon l'une des revendications 1 à 6, **caractérisé en ce que** le dispositif de séparation (8) est entraîné de façon synchronisée avec la formation de la pile.

8. Dispositif selon l'une des revendications 1 à 7, **caractérisé en ce que** sont prévus un dispositif d'insertion disposé le long du support d'empilage (3) permettant de former une pile et délimitant la longueur d'une pile à l'aide de deux plaques d'extrémité (5) introduites aux extrémités et une presse (25) semblable à une pince qui comprime la pile (7) et qui est montée en aval du dispositif d'insertion, à laquelle est associé un dispositif à enrubanner (14), sachant qu'au-dessus du support d'empilage (3) s'étendant dans la zone d'activité de la presse (25) est prévu un dispositif de guidage (6) de deux structures porteuses (4,11) mobiles associées aux plaques d'extrémité (5, 12) de la pile (7) en tant que dispositif d'insertion le long du segment d'empilage, lesquelles structures porteuses (4, 11) sont réalisées de façon à assurer un transport et à pouvoir être transformée en presse (25) comprimant la pile (7) dans la direction de son étendue sur le tronçon suivant du support d'empilage (3) destiné à l'enrubannage.

9. Dispositif selon la revendication 8, **caractérisé en ce que** le support d'empilage (3) est réalisé, au moins dans la partie avant du tronçon d'empilage, par des bandes en boucle fermée (45) circulant dans le sens d'empilage.

10. Dispositif selon la revendication 8 ou 9, **caractérisé en ce que** les structures porteuses (4, 11) sont réalisées pour recevoir des plaques d'extrémité (5, 12) formant les extrémités d'une pile (7) et placées latéralement par rapport au segment d'empilage, dans un magasin de plaques (13).

11. Dispositif selon l'une des revendications 8 à 10, **caractérisé en ce que** les structures porteuses (4, 11) réalisées en tant que dispositif d'insertion des plaques d'extrémité (5, 12) présentent des plaques de compression (15 à 18) entraînées de manière à être mobiles transversalement au-dessus de l'arête supérieure de la pile formée au niveau du support d'empilage (3).

12. Dispositif selon la revendication 11, **caractérisé en ce que** deux plaques de compression (15, 16 ; 17, 18) sont associées aux structures porteuses (4, 11), qui sont disposées sur des barres de guidage (26) et qui peuvent être déplacées au moyen d'un organe d'entraînement (30) à côté du support d'empilage (3).

13. Dispositif selon la revendication 12 **caractérisé en ce que** les plaques de compression (15 à 18) sont réalisées de façon à pouvoir être entraînées par un dispositif mécanique, pneumatique, hydraulique ou électrique.

14. Dispositif selon la revendication 12, **caractérisé en ce que** les plaques de compression (15, 16 ; 17, 18) sont fixées sur le dessous d'un support (21) monté dans le dispositif de guidage (6).

15. Dispositif selon l'une des revendications 8 à 14, **caractérisé en ce que** le dispositif de guidage (6) présente deux rails de guidage (19, 20) recevant les structures porteuses (4, 11) et s'étendant à l'opposé l'un de l'autre par rapport au sens d'empilage.

16. Dispositif selon la revendication 15, **caractérisé en ce qu**'une crémaillère (39) est reliée à au moins l'un des rails de guidage (19, 20), qui engrène avec un pignon (38) d'un motoréducteur (37, 40) fixé sur la structure porteuse (4, 11).

17. Dispositif selon la revendication 16, **caractérisé en ce qu**'une crémaillère (39) est prévue sur chacun des rails de guidage (19, 20), les pignons qui leur sont associés étant fixés sur un arbre commun (41).

18. Dispositif selon l'une des revendications 8 à 17, **caractérisé en ce que** les structures porteuses (4, 11) sont réalisées de manière à pouvoir être entraînées individuellement dans le sens d'empilage.

19. Dispositif selon l'une des revendications 8 à 18, **caractérisé en ce que** celui-ci est réalisé pour un enrubannage simple ou multiple d'une pile (7).
